# EUROPÄISCHE PATENTANMELDUNG

(11) **EP 4 620 694 A1**
(43) Veröffentlichungstag der Anmeldung: **24.09.2025**
(21) Anmeldenummer: 25162816.0
(22) Anmeldetag: 11.03.2025
(51) Int. Cl.: B42C 7/00, B42D 3/00, B42D 25/24

(54) **ROHLING UND VERFAHREN ZUM HERSTELLEN EINES VORKASCHIERTEN ROHLINGS, BROSCHÜRE UND VER- FAHREN ZUM HERSTELLEN EINER BUCHFÖRMIGEN BROSCHÜRE SOWIE EINBAND FÜR EINE BROSCHÜRE**

(30) Priorität: 21.03.2024 DE 102024108176
(71) Anmelder: Bundesdruckerei GmbH, 10969 Berlin (DE)
(72) Erfinder: Dr. Siebert, Martin, 10965 Berlin (DE)
(74) Vertreter: Hentrich Patent- & Rechtsanwaltspartnerschaft mbB

(57) **Zusammenfassung**

Die Erfindung betrifft ein Verfahren zum Herstellen eines mit einem Klebstofffilm (132) vorkaschierten Rohlings eines Einbands (102) für eine buchförmige Broschüre, umfassend die folgenden Schritte:
- Bereitstellens des unkaschierten Rohlings mit vorgegebenen Rohlingabmessungen, die den Abmessungen eines Endformats (132) des Einbands (102) zuzüglich einer das Endformat umgebenden Beschnittzugabe (134) entsprechen;
- Auflegen eines unvernetzten Klebstofffilms (130) auf den Rohling, wobei die Abmessungen des Klebstofffilms (132) zumindest den Rohlingabmessungen entspricht oder größer sind als diese; und
- Einbringen von Wärme in den Klebstofffilm (130) zumindest im Bereich der Beschnittzugabe (134), wodurch der Klebstofffilm (130) im Bereich der Beschnittzugabe (134) zumindest abschnittsweise mit dem Rohling vernetzt, wobei der Klebstofffilm (130) im Bereich des Endformats (132) des Einbands (102) zumindest abschnittsweise unvernetzt bleibt.

Die Erfindung betrifft ferner eine buchförmige Broschüre und ein Verfahren zum Herstellen derselben, sowie einen Rohling und einen Einband.

## Beschreibung

Die Erfindung betrifft ein Verfahren zum Herstellen eines mit einem Klebstofffilm vorkaschierten Rohlings eines Einbands für eine buchförmige Broschüre, insbesondere eines vorkaschierten Rohlings eines Einbands für ein Ausweis-, Wert- oder Sicherheitsdokument. Die Erfindung betrifft außerdem ein Verfahren zum Herstellen einer buchförmigen Broschüre, insbesondere zum Herstellen eines buchförmigen Ausweis-, Wert- oder Sicherheitsdokuments. Ferner umfasst die Erfindung einen Rohling eines Einbands für eine buchförmige Broschüre sowie eine buchförmige Broschüre, die mit einem solchen Einband versehen ist. Außerdem umfasst die Erfindung eine buchförmige Broschüre selbst, insbesondere in Form eines buchförmigen Ausweis-, Wert- oder Sicherheitsdokuments.

Für die Verbindung eines mehrere Seiten umfassenden Buchblocks mit einem Einband, insbesondere eines Passbuchblocks, wird der Einband mit seiner dem Buchblock zugewandten Seite mit einem Vorblatt des Buchblocks verklebt. Typischerweise kommen dabei Flüssigklebstoffe zum Einsatz, die häufig eine Suspension auf Wasserbasis darstellen. Diese sind zwar kostengünstig, ihr Einsatz geht aber mit einer verlängerten Trocknungszeit einher. Innerhalb dieser Trocknungszeit ist die Verbindung zwischen dem Einband und dem Buchblock unter Druck zusammenzuhalten. Bei der Herstellung von Passbüchern, insbesondere von Ausweis-, Wert- oder Sicherheitsdokumenten in Buchform werden reaktive Klebstoffe genutzt, wobei diese bei einer ersten Temperatur adhäsive Eigenschaften entwickeln und erst bei einer zweiten Temperatur, die größer ist als die erste Temperatur, dann vollständig vernetzen; mithin aushärten. Aufgrund der einfacheren Verarbeitbarkeit wird dabei ein Klebstofffilm in Form eines Folienmaterials genutzt, welches beispielsweise in Form eines Rollenmaterials oder auch in Bogenform vorliegt. Typischerweise werden solche Klebstofffilme im Rahmen eines Decalprozesses mit einer Transferfolie auf den Rohling des Einbands aufgebracht, wonach die Transferfolie dann abgezogen werden muss, um anschließend den Buchblock, mithin das Vorsatzblatt, mit dem Einband zu verkleben.

Obwohl sich die vorstehende Herstellung von vorkaschierten Rohlingen eines Einbands für eine buchförmige Broschüre in der Praxis gut bewährt hat, ist es Aufgabe der vorliegenden Erfindung, ein noch einfacheres Verfahren zum Herstellen eines vorkaschierten Rohlings und ein noch einfacheres Verfahren zum Herstellen einer buchförmigen Broschüre bereitzustellen. Außerdem ist es Aufgabe der Erfindung einen Rohling eines Einbands, einen Einband und eine buchförmige Broschüre anzugeben, die einfacher hergestellt werden können.

Diese Aufgabe wird gelöst durch ein Verfahren mit den Merkmalen des Anspruchs 1, durch ein Verfahren mit den Merkmalen des Anspruchs 8, durch einen Rohling mit den Merkmalen des Anspruchs 9, durch einen Einband mit den Merkmalen des Anspruchs 14 sowie durch eine buchförmige Broschüre mit den Merkmalen des Anspruchs 15. Vorteilhafte Ausgestaltungen mit zweckmäßigen Weiterbildungen der Erfindung sind in den abhängigen Ansprüchen angegeben.

Das erfindungsgemäße Verfahren zum Herstellen eines mit einem Klebstofffilm vorkaschierten Rohlings eines Einbands für eine buchförmige Broschüre umfasst insbesondere die folgenden Schritte:
- Bereitstellen des unkaschierten Rohlings mit vorgegebenen Rohlingabmessungen, die den Abmessungen eines Formats des Einbands zuzüglich einer das Endformat umgebenen Beschnittzugabe entsprechen;
- Auflegen eines unvernetzten Klebstofffilms auf den Rohling, bei wobei die Abmessungen des Klebstofffilms zumindest den Rohlingabmessungen entsprechen oder größer sind als diese; und
- Einbringen von Wärme in den Klebstofffilm zumindest im Bereich der Beschnittzugabe, wodurch der Klebstofffilm im Bereich der Beschnittzugabe zumindest abschnittsweise mit dem Rohling vernetzt, und wobei der Klebstofffilm im Bereich des Endformat des Einbands zumindest abschnittsweise unvernetzt bleibt.

Hierbei kommt also ein Klebstofffilm zum Einsatz, der bei Erreichen einer vorgegebenen Temperatur adhäsive Eigenschaften entwickelt (klebend wirkt) und sogleich auch vernetzt (aushärtet). Somit liegt also ein Klebstofffilm vor, der als ein einfach reagierender Klebstoff gebildet ist. Damit ist der Vorteil verbunden, dass ein vereinfachter Klebstofffilm eingesetzt werden kann, der lediglich oder fast ausschließlich in dem späteren Zuschnitt, nämlich der Beschnittzugabe vernetzt vorliegt und anhaftet.

Es ist nicht notwendig, dass die gesamte Fläche zu verkleben, die durch den Bereich der Beschnittzugabe gebildet ist. Sondern es reicht aus, schmale Klebeflächen in Form von Linien oder auch Punkten zu nutzen. In diesem Zusammenhang ist es daher von Vorteil, wenn der Wärmeeintrag zum Vernetzen des Klebstofffilms im Bereich der Beschnittzugabe linienförmig oder punktförmig derart erfolgt, dass mindestens eine vernetzte Klebstofflinie im Bereich der Beschnittzugabe erzeugt wird.

Eine solche Klebstofflinie, die vernetzt ist, lässt sich beispielsweise dadurch realisieren, dass ein Heizstempel Einsatz findet, der eine entsprechende Kontur besitzt, die an die Klebstofflinie zum Vernetzen angepasst ist.

Vorzugsweise liegt eine Mehrzahl der vernetzten Klebstofflinien im Bereich der Schnittzugabe vor, die mindestens einen unvernetzten Durchlass zwischen einer Außenkante des Rohlings und im Bereich des Endformat ausbilden. Durch diese Ausgestaltung mit unvernetzten Durchlässen kann damit die noch zwischen dem Klebstofffilm und dem Rohling des Einbands vorhandene Luft bei der Faltung des vorkaschierten Rohlings entweichen.

Vorzugsweise werden die vernetzten Klebstofflinien oder Punkte sehr schmal gebildet und betragen höchstens 3 Millimeter (mm), vorzugsweise ungefähr 1 mm in der Breite. Dies führt dazu, dass keine Hohlräume entstehen in denjenigen Bereichen, wo sich die schon vernetzte Klebstofflinie oder die Klebstoffpunkte befinden, da diese beim späteren Verbinden mit dem Vorsatzblatt des Buchblocks nicht mehr zusätzlich vernetzen. Auch Aufwerfungen zwischen dem Vorsatzblatt und dem Einband werden vermieden, weil keine großen Flächen zwischen dem Vorsatzblatt und dem Einband unvernetzt vorliegen.

In diesem Zusammenhang kann es auch zusätzlich von Vorteil sein, wenn der Wärmeeintrag in den Klebstofffilm nur abschnittsweise auch im Bereich des Endformats des Einbands erfolgt, insbesondere derart, dass der unvernetzte Flächenanteil des Endformat größer bleibt als der durch die Vernetzung entstandene vernetzte Flächenanteil des Endformat. Aufgrund dieser Flächenverteilung ist gewährleistet, dass der größere Flächenanteil später noch mit dem Vorsatzblatt des Buchblocks sinnvoll verbunden werden kann und auch ein zerstörungsfreies Abtrennen des Einbands vom Vorsatzblatt unmöglich bleibt; Manipulationsversuche können also vermieden werden.

Es ist die Möglichkeit geschaffen, dass durch das bereichsweise Vernetzen des Klebstofffilms im Bereich des Endformats des Einbands auch Sicherheitsmerkmale realisiert werden. Auf diese Weise ist es von Vorteil, wenn im Bereich des Endformats des Einbands mindestens eine vernetzte Klebelinie und/oder mindestens ein vernetzter, insbesondere punktförmige Klebefleck erzeugt wird.

Auch ist es möglich, dass zur Erzeugung eines Sicherheitsmerkmals im Bereich des Endformats des Einbands mindestens ein vernetztes grafisches Element erzeugt wird, insbesondere in Form eines Schriftzeichens oder in Form eines Buchstabens oder in Form einer Zeichenfolge. Die grafischen Elemente, die Klebelinien und die Klebeflecken werden später taktil erfassbar, wenn der Einband mit dem Vorsatzblatt des Buchblocks verklebt wurde. Im Bereich dort liegt nämlich kein Verkleben vor. Die vernetzten grafischen Elemente, die vernetzten Klebelinien und die vernetzten Klebeflecken werden als Prägung taktil oder haptisch wahrnehmbar.

Die in Verbindung mit dem erfindungsgemäßen Verfahren zum Herstellen des vorkaschierten Rohlings erläuterten Vorteile, vorteilhaften Ausgestaltungen und Wirkungen gelten auch für das erfindungsgemäße Verfahren zum Herstellen einer buchförmigen Broschüre.

Dieses Verfahren zum Herstellen einer buchförmigen Broschüre, insbesondere eines buchförmigen Ausweis-, Wert- oder Sicherheitsdokuments umfasst die Schritte des Herstellens eines Rohlings, wie es vorstehend erwähnt wurde. Ferner die Schritte des Aufbringens eines Vorblattes eines mehrere Seiten umfassenden Buchblocks auf den Klebstofffilm des vorkaschierten Rohlings, des Einbringens von Wärme in den Klebstofffilm, sodass der Klebstofffilm in denjenigen Bereichen sowohl mit dem Rohling als auch dem Vorsatzblatt vernetzt, wo er zuvor noch unvernetzt vorliegt, und des Ablängens des mit dem Buchblock verklebten Rohlings auf das Endformat des Einbands.

Die in Verbindung mit dem erfindungsgemäßen Verfahren zum Herstellen der buchförmigen Broschüre und mit dem erfindungsgemäßen Verfahren zum Herstellen des vorkaschierten Rohlings erläuterten Vorteile, vorteilhaften Ausgestaltungen und Wirkungen gelten in gleicher Weise für den erfindungsgemäßen Rohling eines Einbands.

Dieser erfindungsgemäße Rohling eines Einbands für eine buchförmige Broschüre, insbesondere für ein buchförmiges Ausweis-, Wert- oder Sicherheitsdokument ist mit einem Klebstofffilm vorkaschiert. Der Rohling weist Rohlingabmessungen auf, die den Abmessungen des Endformats des Einbands zuzüglich einer das Endformat umgebenen Beschnittzugabe entsprechen, wobei der Klebstofffilm zumindest abschnittsweise im Bereich der Beschnittzugabe vernetzt vorliegt und zumindest abschnittsweise im Bereich des Endformats des Einbands unvernetzt vorliegt. Auch hierbei kann also ein Klebstofffilm genutzt werden, dem eine "einfach reagierende" Klebefolie zugrunde liegt.

Um zu gewährleisten, dass der Einband zuverlässig mit dem Vorsatzblatt des Buchblockes verbunden ist und diese nur unter Zerstörung voneinander wieder getrennt werden können, ist es von Vorteil, wenn ein unvernetzter Flächenanteil im Bereich des Endformats größer ist als der durch die Vernetzung entstandene vernetzte Flächenanteil im Bereich des Endformats.

Es hat sich als vorteilhaft erwiesen, wenn der Klebstofffilm im Bereich der Beschnittzugabe in Form einer Klebstofflinie oder in Form von Klebstoffpunkten vernetzt vorliegt. Dadurch ist es möglich, dass eine Vernetzung des Klebstofffilms punkt- oder linienweise im Bereich der Beschnittzugabe erfolgt.

Um beim Falten des vorkaschierten Rohlings zwischen dem Klebstofffilm und dem Einband vorhandene Lufteinschlüsse vermeiden oder austreiben zu können, hat es sich als vorteilhaft erwiesen, wenn im Bereich der Beschnittzugabe mehrere der vernetzten Klebstofflinien vorliegen, die mindestens einen unvernetzten Durchlass zwischen einer Außenkante des Rohlings und im Bereich des Endformats belassen.

Damit die Vernetzung im Bereich des Endformats des Einbands als späteres Sicherheitsmerkmal oder Prägung wahrnehmbar bleibt, hat es sich als vorteilhaft erwiesen, wenn im Bereich des Endformats des Einbands mindestens eine vernetzte Klebelinie und/oder mindestens ein vernetzte, insbesondere punktförmiger Klebefleck und/oder mindestens ein vernetztes grafisches Element, insbesondere in Form eines Schriftzeichens oder in Form eines Buchstabens oder in Form einer Zeichenfolge, vorliegt.

Die in Verbindung mit dem erfindungsgemäßen Verfahren zum Herstellen eines kaschierten Rohlings, bzw. mit dem erfindungsgemäßen Verfahren zum Herstellen einer buchförmigen Broschüre, sowie die in Verbindung mit dem erfindungsgemäßen Rohling erläuterten Vorteile, vorteilhaften Ausgestaltungen und zweckmäßigen Weiterbildungen und Wirkungen gelten auch für den erfindungsgemäßen Einband.

Dieser Einband einer buchförmigen Broschüre umfasst dabei einen auf das Endformat des Einbands abgelängten oder beschnittenen Rohling, wie vorstehend erläutert wurde.

Die in Verbindung mit dem erfindungsgemäßen Verfahren zum Herstellen eines kaschierten Rohlings, bzw. mit dem erfindungsgemäßen Verfahren zum Herstellen einer buchförmigen Broschüre, die in Verbindung mit dem erfindungsgemäßen Rohling sowie die in Verbindung mit dem Einband erläuterten Vorteile, vorteilhaften Ausgestaltungen und zweckmäßigen Weiterbildungen und Wirkungen gelten auch für die erfindungsgemäße buchförmige Broschüre, insbesondere für ein buchförmiges Ausweis-, Wert- oder Sicherheitsdokument, das mit einem vorstehend erwähnten Einband versehen ist.

Grundsätzlich wird angemerkt, dass alle Merkmale, die in Bezug auf bestimmte Aspekte oder Ausführungsformen der Erfindung offenbart werden, auch mit anderen Aspekten oder Ausführungsformen der Erfindung technisch sinnvoll kombinierbar sind. Dies gilt auch über unterschiedliche technische Gegenstände und Gegenstandskategorien hinweg. Insbesondere gilt dies auch auszugsweise für einzelne Merkmale, solange hierin nicht explizit darauf hingewiesen wird oder es durch einen technischen Widerspruch offensichtlich ist, dass zwischen bestimmten Merkmalen ein untrennbarer funktional-technischer Zusammenhang besteht, der zur Ausführung der Erfindung beibehalten werden muss.

Im Folgenden wird die Erfindung anhand von einem Ausführungsbeispiel und dessen skizzenhafter Darstellung erläutert. Hierbei zeigen:
- Figur 1: eine perspektivische Ansicht eines buchförmigen Ausweis-, Wert- oder Sicherheitsdokuments;
- Figuren 2a) bis 2f): Verfahrensschritte zur Herstellung des buchförmigen Ausweis-, Wert- oder Sicherheitsdokuments aus Figur 1;
- Figur 3: eine Draufsicht auf einen vorkaschierten Rohling eines Einbands, der ausschließlich im Bereich der Beschnittzugabe mit Klebestellen versehen ist; und
- Figur 4: eine der Figur 3 entsprechende Draufsicht auf einen vorkaschierten Rohling eines Einbands, der zusätzlich in dem Bereich des Endformats des Einbands mit Klebestellen versehen ist.

In Figur 1 ist ein buchförmiges Ausweis-, Wert- oder Sicherheitsdokument 100 gezeigt. Das Ausweis-, Wert- oder Sicherheitsdokument 100 ist beispielsweise ein Identifikationsdokument, insbesondere ein Reisepass oder ein Personalausweis. Das Ausweis-, Wert- oder Sicherheitsdokument 100 weist einen Einband 102 sowie einen im Einband 102 gehaltenen Passbuchblock 104 auf. Der Passbuchblock 104 besteht aus einer Datenkarte 106, mehreren Passbuchseiten 108, einem Vorsatzblatt 110 sowie einem Fälzelband 112, die mit einer Naht 114 miteinander verbunden sind.

Die Datenkarte 106 ist eine kunststoff- oder papierbasierte Karte, auf der personen- und/oder dokumentenspezifische Informationen aufgebracht sind. Beispielsweise kann die Datenkarte 106 ein Passbild 116 und personenbezogene Informationen 118 eines Nutzers aufweisen. Die Informationen 118 sind vorzugsweise in einer maschinenlesbaren Form auf die Datenkarte 106 aufgebracht. Die Datenkarte 106 weist ebenfalls ein maschinenlesbares Identifikationsmerkmal auf, das die Datenkarte 106 eindeutig während des Herstellungsprozesses des Ausweis-, Wert- oder Sicherheitsdokuments 100 identifiziert. Die Datenkarte 106 weist des Weiteren einen Chip auf, in dem personen- und/oder dokumentenspezifische Informationen gespeichert werden können. Insbesondere weist der Chip einen gesicherten Speicherbereich zur Speicherung der personen- und/oder dokumentenspezifischen Informationen auf. Des Weiteren kann die Datenkarte 106 sichtbare und/oder unsichtbare Sicherheitsmerkmale aufweisen, die ein Fälschen der Datenkarte 106 verhindern.

An der Datenkarte 106 ist eine, insbesondere flexible, Lasche 120 vorgesehen, die aus einem Endlosband hergestellt ist. Das Endlosband besteht aus einem Gewebe, das mit einem flexiblen Kunststoffmaterial beschichtet und/oder ummantelt sein kann. Die Lasche 120 ist form- und/oder stoffschlüssig an der Datenkarte 106 befestigt und wird somit Teil der Datenkarte 106. Auf der Lasche 120 können weitere Sicherheitsmerkmale vorgesehen sein.

Die Passbuchseiten 108 sind aus einem Druckbogen, vorzugsweise einem Papierbogen, geschnitten und entlang ihrer Mittellinie 122 gefaltet. Die Passbuchseiten 108 können bedruckt sein, beispielsweise mit weiteren personen- und/oder dokumentenspezifischen Informationen, Seitenzahlen oder anderen Informationen. Im Falle des deutschen Reisepasses werden diese personen- und/oder dokumentenspezifischen Daten und Informationen unter Ziffern 11 bis 14 auf der ersten oder den ersten Passbuchseiten 108 aufgedruckt oder aufgebracht sein. Die Passbuchseiten 108 können des Weiteren für den Empfang von Stempeln, beispielsweise Visastempeln, vorbereitet sein. Vorzugsweise enthalten die Passbuchseiten 108 ebenfalls Sicherheitsmerkmale, die ein Fälschen der Passbuchseiten 108 verhindern. Die Sicherheitsmerkmale können beispielweise aufgedruckt, in die Passbuchseiten 108 eingearbeitet oder in diese eingebracht sein. Beispielsweise enthalten die Passbuchseiten 108 eine Perforation, wobei sich die Perforation durch die Passbuchseiten 108 vorzugsweise konisch verjüngt.

Das Vorsatzblatt 110 bildet den äußeren Abschluss des Passbuchblocks 104. Mit einer Außenseite 124 des Vorsatzblattes 110 wird der Passbuchblock 104 auf eine Innenseite 126 des Einbandes 102 aufgeklebt.

Das Fälzelband 112 dient als Verstärkung des Nahtbereichs und ist vor dem Vernähen des Passbuchblocks 104 auf die Außenseite 124 des Vorsatzblattes 110 aufgeklebt.

Die Herstellung des Ausweis-, Wert- oder Sicherheitsdokuments 100 soll nachfolgend anhand der Figuren 2a bis 2f beschrieben werden.

In einem ersten Verfahrensschritt wird die Datenkarte 106 bereitgestellt und die Lasche 120 an der Datenkarte angebracht (Figur 2a). Dabei wird die Lasche 120 in einem Überlappungsbereich 121 form- und/oder stoffschlüssig mit der Datenkarte 106 verbunden und auf die gewünschte Länge geschnitten.

Anschließend wird das Fälzelband 112 auf den Nahtbereich des Vorsatzblattes 110 aufgebracht und der Passbuchblock 104 bestehend aus den Passbuchseiten 108, der Datenkarte 106 und dem Vorsatzblatt 110 zusammengestellt (Figur 2b). Die Datenkarte 106 wird derart in den Passbuchblock 104 eingelegt, dass die Lasche 120 im Nahtbereich angeordnet ist.

Anschließend wird der Passbuchblock 104 mit einer Naht 114 entlang der Mittellinie 122 der Passbuchseiten 108 vernäht (Figur 2c).

Nach dem oder gleichzeitig mit dem Vernähen des Passbuchblocks 104 wird ein Rohling des Einbands 102 bereitgestellt. Die Innenseite 126 des Rohlings des Einbands 102 wird mit der Außenseite 124 des Vorsatzblattes 110 verklebt und der so entstandene Passbuchrohling 128 gefaltet (Figuren 2d und 2e).

Anschließend werden die freien Ränder des Passbuchrohlings 128 bearbeitet und somit der Passbuchrohling 128 auf das endgültige Format des Ausweis-, Wert- oder Sicherheitsdokuments 100 geschnitten (Figur 2f).

Die vorliegende Erfindung beschäftigt sich mit der Bereitstellung des Einbands 102, insbesondere mit der Anbringung einer Klebstoffschicht am Einband 102 des Ausweis-, Wert- oder Sicherheitsdokuments 100.

Die vorliegende Erfindung befasst sich mit dem Anbringen eines Klebstofffilms 132 an einem Rohling des Einbands 102, der anschließend dann zugeschnitten werden kann. Hierbei weist der Klebstofffilm 132 die Eigenschaft auf, dass dieser als eine einfach reagierende Klebefolie vorliegt, die bei ein- und derselben Temperatur adhäsive Eigenschaften entwickelt und sogleich vernetzt.

In Figur 3 ist der Rohling eines Einbands 102 für eine buchförmige Broschüre, insbesondere für ein Ausweis-Wert- oder Sicherheitsdokumente 100 gezeigt. Hierbei wurde ein unkaschierter Rohling mit vorgegebenen Rohlingabmessungen bereitgestellt, die den Abmessungen eines Endformats 132 des späteren Einbands 102, welches in Figur 3 strichliert dargestellt ist, zuzüglich einer das Endformat 132 umgebenen Beschnittzugabe 134, welche vorliegend schraffiert dargestellt ist, entsprechen. Innerhalb dieser Beschnittzugabe 136 wird der Klebstofffilm 130 nur bereichsweise durch Einbringen von Wärme vernetzt. Dadurch haftet der Klebstofffilm 130 im Bereich der Beschnittzugabe 134 dort an dem Rohling des Einbands 102 an. Im Bereich des Endformats 132 des Einbands 102 bleibt der Klebstofffilm 130 aber abschnittsweise unvernetzt. Die gepunktete Linie zeigt die spätere Falzlinie für die Broschüre, mithin für das spätere Ausweis-, Wert- oder Sicherheitsdokuments 100.

Es ist zu erkennen, dass im Bereich der Beschnittzugabe 134 der Wärmeeintrag zum Vernetzen des Klebstofffilms 130 linienförmig erfolgt ist, sodass mehrere vernetzte Klebstofflinien 136 im Bereich der Beschnittzugabe 134 erzeugt wurden. Darüber hinaus liegt zwischen je zwei der Klebstofflinien 136 mindestens ein unvernetzter Durchlass 138 zwischen einer Außenkante des Rohlings und dem Bereich des Endformats 132 des Einbands 102 vor, sodass beim Falten entlang der gepunkteten Linie Luft austreten kann, die sich noch zwischen dem Rohling und dem Klebstofffilm 130 befindet, durch diese Durchlässe 138 austreten kann. Die Klebstofflinie 136 weist vorliegend eine Breite auf, die ungefähr 1 mm entspricht, weil auf diese Weise gewährleistet ist, dass beim späteren Vernetzen mit dem Buchblock, mithin mit dem Vorsatzblatt 110, ein ausreichender Bereich für das Verkleben vorliegt.

Figur 4 verweist auf die Möglichkeit, dass auch im Bereich des Endformats 132 des Einbands 102 ein Wärmeeintrag in den Klebstofffilm 103 abschnittsweise erfolgen kann. Dabei ist der unvernetzte Flächenanteil des Endformats 132 des Einbands 102 größer als der durch die Vernetzung entstandene vernetzte Flächenanteil des Endformats 132. Vorliegend liegt im Bereich des Endformats 132 des Einbands 102 ein Paar an vernetzten Klebelinien 140 vor, die symmetrisch bezüglich der gepunkteten Falzlinie angeordnet sind. Diese Anordnung ist so gewählt, dass genau dort beim fertigen Buch das Fälzelband 112 auf dem Buchcover nach außen abgezeichnet wird, wobei der Übergang vom Fälzelband 112 zum Einband 102 auf diese Weise optisch kaschierbar oder aber auch als genau definierte, sichtbare Linie wahrgenommen werden kann. Darüber hinaus ist die optionale Möglichkeit dargestellt, dass im Bereich des Endformats 132 des Einbands 102 mindestens ein vernetzter, insbesondere punktförmiger Klebefleck 142 erzeugt wird, der später im verklebten Zustand beispielsweise als Prägung wahrnehmbar ist.

Es ist ferner die optionale Möglichkeit gezeigt, dass im Bereich des Endformats 132 des Einbands 102 mindestens ein vernetztes grafisches Element 144, beispielsweise ein Logo erzeugt wird. Dieses grafische Element 144 kann auch in Form eines Schriftzeichens, in Form eines Buchstabens oder - wie lediglich exemplarisch in Figur 4 gezeigt - in Form einer Zeichenfolge vorliegen.

Diese Konfiguration gewährleistet, dass nur ein geringer Teil des Endformats 132 mit einem Klebstofffilm 130 versehen ist, der schon vernetzt ist, bevor das Vorsatzblatt 110 mit dem Rohling des Einbands 102 verklebt wird. Aufgrund der gewählten Flächen, die später noch mit dem Vorsatzblatt 110 vernetzen, ist gewährleistet, dass der größte Flächenanteil des Einbands 102 durch den Klebstoff mit dem Vorsatzblatt 110 verbunden ist. Ein zerstörungsfreies Abtrennen des Einbands 102 von Vorsatzblatt 110 ist daher nicht mehr möglich. Nach dem Verkleben des vorkaschierten Rohlings des Einbands 102 mit dem Buchblock, insbesondere mit dem Passbuchblock 128, wird die so gebildete buchförmige Broschüre, insbesondere das buchförmige Ausweis-, Wert- oder Sicherheitsdokument 100 auf sein Endmaß beschnitten.

Mit der erfindungsgemäßen Lösung ist es im Ergebnis möglich, einfachere Materialien für den Klebstofffilm 130 zu nutzen, insbesondere solche, die lediglich einstufig Adhäsionseigenschaften entwickeln und vernetzen. Damit wird die Prozesszeit zur Herstellung von buchförmigen Broschüren, insbesondere von buchförmigen Ausweis-, Wert- oder Sicherheitsdokumenten 100 reduziert. Zudem ist ein geringerer Grad an Verschmutzung gegeben, da kein Flüssigklebstoff mehr eingesetzt werden muss.

### Bezugszeichenliste

- 100: Ausweis-, Wert- oder Sicherheitsdokument
- 102: Einband
- 104: Passbuchblock
- 106: Datenkarte
- 108: Passbuchseiten
- 110: Vorsatzblatt
- 112: Fälzelband
- 114: Naht
- 116: Passbild
- 118: Daten oder Informationen
- 120: Lasche
- 121: Überlappungsbereich
- 122: Mittellinie
- 124: Außenseite des Vorsatzblattes
- 126: Innenseite des Einbandes
- 128: Passbuchrohling
- 130: Klebstofffilm / Klebstoffschicht
- 132: Endformat (Einband)
- 134: Beschnittzugabe
- 136: Klebstofflinie (in Beschnittzugabe)
- 138: Durchlass (in Beschnittzugabe)
- 140: Klebelinie (im Endformat)
- 142: Klebefleck (im Endformat)
- 144: grafisches Element (im Endformat)

## Patentansprüche

1. Verfahren zum Herstellen eines mit einem Klebstofffilm (130) vorkaschierten Rohlings eines Einbands (102) für eine buchförmige Broschüre, umfassend die folgenden Schritte:
- Bereitstellens des unkaschierten Rohlings mit vorgegebenen Rohlingabmessungen, die den Abmessungen eines Endformats (132) des Einbands (102) zuzüglich einer das Endformat umgebenden Beschnittzugabe (134) entsprechen;
- Auflegen eines unvernetzten Klebstofffilms (130) auf den Rohling, wobei die Abmessungen des Klebstofffilms (132) zumindest den Rohlingabmessungen entsprechen oder größer sind als diese; und
- Einbringen von Wärme in den Klebstofffilm (130) zumindest im Bereich der Beschnittzugabe (134), wodurch der Klebstofffilm (130) im Bereich der Beschnittzugabe (134) zumindest abschnittsweise mit dem Rohling vernetzt, wobei der Klebstofffilm (130) im Bereich des Endformats (132) des Einbands (102) zumindest abschnittsweise unvernetzt bleibt.

2. Verfahren nach Anspruch 1, **dadurch gekennzeichnet, dass** der Wärmeeintrag zum Vernetzen des Klebstofffilms (130) im Bereich der Beschnittzugabe (134) linienförmig oder punktförmig derart erfolgt, dass mindestens eine vernetzte Klebstofflinie (136) im Bereich der Beschnittzugabe (134) erzeugt wird.

3. Verfahren nach Anspruch 2, **dadurch gekennzeichnet, dass** eine Mehrzahl der vernetzten Klebstofflinien (136) in den Bereich der Beschnittzugabe (134) eingebracht wird, die mindestens einen unvernetzten Durchlass (138) zwischen einer Außenkante des Rohlings und dem Bereich des Endformats (132) ausbilden.

4. Verfahren nach Anspruch 2 oder 3, **dadurch gekennzeichnet, dass** die vernetzte Klebstofflinie (136) höchstens 3 Millimeter, vorzugsweise ungefähr 1 Millimeter, breit gebildet wird.

5. Verfahren nach einem der Ansprüche 1 bis 4, **dadurch gekennzeichnet, dass** der Wärmeeintrag in den Klebstofffilm (130) nur abschnittsweise auch im Bereich des Endformats (132) des Einbands (102) erfolgt, insbesondere derart, dass der unvernetzte Flächenanteil des Endformats (132) größer bleibt als der durch die Vernetzung entstandene vernetzte Flächenanteil des Endformats (132).

6. Verfahren nach Anspruch 4, **dadurch gekennzeichnet, dass** im Bereich des Endformats (132) des Einbands (102) mindestens eine vernetzte Klebelinie (140) und/oder mindestens ein vernetzter, insbesondere punktförmiger Klebefleck (142) erzeugt wird.

7. Verfahren nach einem der Ansprüche 4 bis 6, **dadurch gekennzeichnet, dass** im Bereich des Endformats (132) des Einbands (102) mindestens ein vernetztes grafisches Element (144) erzeugt wird, insbesondere in Form eines Schriftzeichens oder in Form eines Buchstabens oder in Form einer Zeichenfolge.

8. Verfahren zum Herstellen einer buchförmigen Broschüre, insbesondere eines buchförmigen Ausweis-, Wert- oder Sicherheitsdokuments (100) umfassend die Schritte des Herstellens eines Rohlings eines vorkaschierten Einbands (102) nach einem der Ansprüche 1 bis 7, des Aufbringens eines Vorsatzblattes (110) eines mehrere Seiten umfassenden Buchblocks auf den Klebstofffilm (130) des vorkaschierten Rohlings, des Einbringens von Wärme in den Klebstofffilm (130), so dass der Klebstofffilm (130) in denjenigen Bereichen sowohl mit dem Rohling und dem Vorsatzblatt (110) vernetzt, wo er noch unvernetzt vorliegt, und des Ablängens des mit dem Buchblock verklebten Rohlings auf das Endformat (132) des Einbands (102).

9. Rohling eines Einbands (102) für eine buchförmige Broschüre, wobei der Rohling mit einem Klebstofffilm (130) vorkaschiert ist und Rohlingabmessungen aufweist, die den Abmessungen eines Endformats (132) des Einbands (102) zuzüglich einer das Endformat umgebenden Beschnittzugabe (134) entsprechen, wobei der Klebstofffilm (130) zumindest abschnittsweise im Bereich der Beschnittzugabe (134) vernetzt vorliegt und zumindest abschnittsweise im Bereich des Endformats (132) des Einbands (102) unvernetzt vorliegt.

10. Rohling nach Anspruch 9, **dadurch gekennzeichnet, dass** ein unvernetzter Flächenanteil im Bereich des Endformats (132) größer ist als der durch die Vernetzung entstandene vernetzte Flächenanteil im Bereich des Endformats (132).

11. Rohling nach Anspruch 9 oder 10, **dadurch gekennzeichnet, dass** der Klebstofffilm (130) im Bereich der Beschnittzugabe (134) in Form einer Klebstofflinie (136) oder in Form von Klebstoffpunkten vernetzt vorliegt.

12. Rohling nach Anspruch 11, **dadurch gekennzeichnet, dass** im Bereich der Beschnittzugabe (134) mehrere der vernetzten Klebstofflinien (136) vorliegen, die mindestens einen unvernetzten Durchlass (138) zwischen einer Außenkante des Rohlings und dem Bereich des Endformats (132) belassen.

13. Rohling nach einem der Ansprüche 9 bis 12, **dadurch gekennzeichnet, dass** im Bereich des Endformats (132) des Einbands (102) mindestens eine vernetzte Klebelinie (140) und/oder mindestens ein vernetzter, insbesondere punktförmiger Klebefleck (142) und/oder mindestens ein vernetztes grafisches Element (144), insbesondere in Form eines Schriftzeichens oder in Form eines Buchstabens oder in Form einer Zeichenfolge, vorliegt.

14. Einband (102) einer buchförmigen Broschüre, der aus einem auf das Endformat (132) abgelängten Rohling nach einem der Ansprüche 9 bis 13 gebildet ist.

15. Buchförmige Broschüre, insbesondere buchförmiges Ausweis-, Wert- oder Sicherheitsdokument (100), mit einem Einband (102) nach Anspruch 14.
